# EUROPÄISCHE PATENTSCHRIFT

(11) **EP 0 584 304 B1**
(45) Veröffentlichungstag und Bekanntmachung des Hinweises auf die Patenterteilung: **30.12.1998**
(21) Anmeldenummer: 93903783.4
(22) Anmeldetag: 04.03.1993
(51) Int. Cl.: B65H 67/04

(54) **VERFAHREN ZUM STEUERN EINES BEWEGUNGSABLAUFS IN EINER SPULMASCHINE SOWIE EINE SPULMASCHINE ZUR DURCHFÜHRUNG DES VERFAHRENS**
PROCESS FOR CONTROLLING MOVEMENT CYCLES IN A SPOOLER AND SPOOLER FOR CARRYING OUT SAID PROCESS
PROCEDE A SURVEILLER LES CYCLES DE MOUVEMENTS DANS UNE MACHINE A BOBINER ET MACHINE A BOBINER CORRESPONDANTE

(30) Priorität: 06.03.1992 CH 729/92; 17.07.1992 CH 2272/92
(43) Veröffentlichungstag der Anmeldung: 02.03.1994
(73) Patentinhaber: MASCHINENFABRIK RIETER AG, CH-8406 Winterthur (CH)
(72) Erfinder: WIRZ, Armin, CH-8475 Ossingen (CH); HAAG, Arthur, CH-8400 Winterthur (CH); BUSENHART, Peter, CH-8542 Wiesendangen (CH); GISEL, Thomas, CH-3608 Thun (CH)
(74) Vertreter: Gachnang, Hans Rudolf
(86) Internationale Anmeldenummer: CH9300055
(87) Internationale Veröffentlichungsnummer: WO9317948

(56) Entgegenhaltungen:
- EP-A- 0 228 089
- EP-A- 0 256 487
- EP-A- 0 417 599
- DE-A- 2 944 219
- PATENT ABSTRACTS OF JAPAN vol. 15, no. 182 (M-1111)10 Mai 1991 & JP,A,3 042 430 ( OMRON CORP ) 22 February 1991
- PATENT ABSTRACTS OF JAPAN vol. 15, no. 235 (M-1125)17 Juni 1991 & JP,A,3 073 725 ( OMRON CORP ) 28 March 1991

## Beschreibung

Gegenstand der vorliegenden Erfindung ist ein Verfahren zum Steuern eines Bewegungsabläufes von bewegten Elemente gemäss Oberbegriff des Anspruches 1 sowie eine Spulmaschine zur Durchführung des Verfahrens gemäss Oberbegriff des Ansprüches 6.

Aus texturierten Filamenten hergestellte Fäden werden mit hoher Geschwindigkeit, einige tausend Meter pro Minute, auf Spulenhülsen aufgespult. Nach Erreichen einer vorgebbaren Menge von Garn auf der Spule wird letztere automatisch von der Spulstellung in eine Entnahmestellung geschwenkt und gleichzeitig eine leere Hülse aus der Wartestellung, die der späteren Entnahmestellung entspricht, in die Aufspulstellung gebracht. Die Uebergabe des auf die volle Spule auflaufenden Fadens an die leere Hülse erfolgt vollautomatisch und ohne Abfall.
Aus dem Stand der Technik sind verschiedene Verfahren und Vorrichtungen bekannt, bei denen die Spulen bzw. Hülsen auf einem drehbaren Revolver sitzen, der für den Spulenwechsel geschwenkt werden kann.
Zur Uebergabe des zulaufenden Fadens sind Fadenaushebevorrichtungen zum Ausheben des Fadens aus der Changiervorrichtung, Mittel zum zur Seite Führen des auf das Zentrum der Spule zulaufenden Fadens, Mittel zum Abheben des noch auf die volle Spule auflaufenden Fadens vom Uebergabebereich in die Aufspulstellung gebrachten neuen Spulhülse sowie Mittel zum seitlichen Auslenken des Fadens über einen Fangschlitz an der leeren Hülse nötig. Alle diese mechanischen, bewegbaren Mittel zum Handhahen (Auslenken oder Verschieben etc.) des Fadens müssen zu einem exakt vorgegebenen Zeitpunkt mit der Bewegung beginnen, einen vorgegebenen Weg, in einer vorgegebenen Zeit und/oder mit einem vorgegebenen Geschwindigkeitsverlauf durchlaufen. Die dazu notwendigen Steuersignale sind in einer speicherprogrammierbaren Steuerung gespeichert und werden von dieser zu den vorgegebenen Zeiten an die mechanischen Antriebe (Aktorik), die die Mittel antreiben, weitergegeben und überwacht. Durch weitere Kontrollmittel (Sensorik) werden in den bekannten Vorrichtungen beispielsweise das Erreichen der Endstellungen der mechanischen Antriebe überwacht. Ein Ausbleiben einer Bewegung kann folglich durch das Nichteintreffen des angetriebenen Mittels am Zielort festgestellt werden. Es ist auch bekannt, die gegenseitigen Aktivitäten von mechanischen Elementen und die Signale für die Antriebe (Aktorik) zu koordinieren, um einen falschen zeitlichen Ablauf der Bewegungen zu verhindern, der zu Kollisionen von zwei oder mehreren, eine bestimmte Koordinate durchlaufenden Elementen führen würde.

Qualitätsprobleme bei der Garnherstellung, wie auch bei anderen Verfahren auf dem Gebiet der Textilherstellung, können auch durch nicht exakt zeitlich koordiniertes oder synchronisiertes Zusammenführen zweier eine Bewegung durchlaufender Maschinenelemente entstehen.
Diese Probleme treten auf, wenn der Revolver beim Spulenwechsel nicht örtlich und im richtigen Zeitpunkt exakt die vorgegebene Winkelstellung erreicht, in welcher das Aufspulen und/oder die Kontaktnahme mit der Tachowalze erfolgen soll. Die Winkelstellung des Revolvers bestimmt nämlich den Abstand der Hülse von der Tachowalze. Bereits ein geringer Winkelfehler des Revolvers bezüglich der Tachowalze kann zu Qualitätseinbussen führen.
Winkellagefehler des Revolvers sind sowohl bezüglich des Revolvers (angetriebenes Element) als auch dessen Antriebsmittel (antreibendes Element) alterungs-, toleranz- oder verschmutzungsbedingt. Eine dauernde Überwachung ist für die Einhaltung hoher Qualität unumgänglich. Dieselben Probleme ergeben sich auch bei linear verlaufenden Bewegungen, wenn die Elemente eines Längenmessystemes mit unterschiedlichen Toleranzen behaftet oder temperaturabhängig sind.

Die Maschinensteuerungen der bekannten Spulautomaten können wohl feststellen, wenn eine Bewegung nicht oder nicht vollständig durchgeführt worden ist, weil das angetriebene Element das Ziel nicht exakt erreicht hat; Bewegungsabläufe, die nicht in der vorgegebenen Weise erfolgen, sei es eine lineare oder eine nichtlineare Bewegung, werden nicht überwacht und die sich daraus ergebenden Änderungen des zeitlichen Ablaufes der Verfahrensschritte und damit mögliche Fehler am Endprodukt können erst nach einem Fadenbruch oder allenfalls bei der Weiterverarbeitung der Spule oder am Endprodukt selbst festgestellt werden. Dies kann dazu führen, dass über längere Zeit - Minuten, Stunden oder Tage - durch eine geringfügige Veränderung eines Bewegungsablaufes, sei es bezüglich des zurückgelegten Weges oder bezüglich des zeitlichen Ablaufes, kostspieliger Ausschuss entstehen. Beim Ausschuss ist zudem nicht feststellbar, ob dieser allenfalls noch einer tieferen Qualitätsstufe genügen würde oder überhaupt unbrauchbar ist.

Aus der deutschen Offenlegungsschrift 2944219 sind ein Verfahren und eine Vorrichtung bekannt, mit denen die Funktion einer Arbeitseinheit in mechanischer Hinsicht kontrolliert und deren Einstellung sowie Betätigung auch in dem Falle ermöglicht, wenn sie nicht dynamisch ausgewuchtet ist und die Zeitfolge ihrer eigentlichen Anlass- und Abstellvorgänge von den betreffenden zulässigen Zeittoleranzbereichen abweicht.

Hier will die Erfindung Abhilfe schaffen.

Die Erfindung wie sie den Ansprüchen 1 und 6 gekennzeichnet ist, löst die Aufgabe, ein Verfahren und eine Spulmaschine zu schaffen, welche die Bewegungsabläufe der am Spulenwechsel teilnehmenden bewegten Elemente bezüglich des zurückgelegten Weges, des Ortes und/oder der Zeit steuert.

Das erfindungsgemässe Verfahren ermöglicht die Erfassung der momentanen Aufenthaltsorte und/oder den Verlauf der Bewegung bezüglich der Momentangeschwindigkeit der in die Überwachung einbezogenen mechanischen Elemente und eine entsprechende Korrektur der Steuerimpulse, welche die Antriebe der angetriebenen Elemente ansteuern. Innerhalb von vorgebbaren Grenzen können damit beispielsweise die zeitlichen Verknüpfungen der Bewegungsabläufe von pneumatischen Antriebselementen durch Änderung der zeitlichen Abfolge der Steuerimpulse für die Druckluftspeisung korrigiert und damit Änderungen der Bewegungswege oder -geschwindigkeiten infolge erhöhter Reibung oder anderer Einflüsse vom Sollwert oder Sollwertverlauf kompensiert werden. Gleichzeitig können bei Überschreiten von Eckdaten einzelner Bewegungsabläufe die notwendigen Massnahmen ergriffen werden, z.B. sofortiger Stop der Maschine oder Stop der Maschine nach dem nächsten Spulenwechsel, um fehlerhafte Spulen zu vermeiden. Bei Spulen mit festgestellten Fehlern kann auch eine Markierung erfolgen, die eine Klassifizierung ermöglicht, ohne sämtliche Spulen als fehlerhaft ausscheiden zu müssen.
Das Verfahren ermöglicht eine Überwachung und/oder Steuerung einzelner Bewegungsabläufe innerhalb des Gesamtablaufes und in Abhängigkeit der Wechselwirkung einzelner Aktorik- bzw. Sensorikelemente. Es können folglich Umwelteinflüsse, wie Temperatur, Luftfeuchtigkeit, Verschmutzung, etc., Herstellungsbedingungen wie Masstoleranzen, Montageungenauigkeiten, Alterungserscheinungen und Verschleiss erfasst und in Grenzen korrigiert werden.
Die Erfindung ermöglicht die Erfassung einer Abweichung einer Winkeloder einer Wegstrecke an einem vorbestimmten Ort und kann durch eine Korrektur des Weges oder Winkelweges eine Annäherung an den Sollwert beim nachfolgenden gleichen Arbeitsgang erwirken. Die Korrektur kann bis zum Erreichen des Sollwertes weitergeführt und/oder bei einer erneuten Abweichung wiederholt werden.

Anhand eines illustrierten Ausführungsbeispieles wird die Erfindung näher erläutert. Es zeigen:
- Figur 1: eine schematische Darstellung einer Spulmaschine und
- Figur 2: eine schematische Darstellung einer Ueberwachungsvorrichtung mit einem Schema,
- Figuren 3 bis 6: eine Graphik eines pneumatisch bewegten Bauteiles und das Logiksignal für das Pneumatikventil des Antriebsmittels.
- Figur 7: eine schematische Darstellung der Spulenwalze und der Tachowalze während des Auffüllens des Spaltes,
- Figur 8: eine schematische Darstellung einer Textilmaschine mit einem zwei Spulendorne tragenden Revolver und einer Tachowalze,
- Figur 9: ein Diagramm der Ausleger-Bewegungsposition s bezüglich des Ausgangsstromes I.

Im Gehäuse 1 einer automatischen Spulmaschine 3 mit zwei auf einer durch einen Antrieb 4, z.B. einen Schrittmotor oder einen Pneumatikmotorantrieb, um die Achse A schwenkbaren Revolver 5 sind zwei Spulendorne 7 drehbar gelagert. Auf den Spulendornen 7 sind Hülsen 9 zur Aufnahme einer aus einem zugeführten Faden 11 aufgebauten Spule 13 aufgesteckt. Die Hülsen 9 werden durch in den Dornen 7 eingebaute bekannte Klemmittel 15 drehfest gehalten. Die Klemmittel 15 stehen in Wirkverbindung mit einem Klemmittelantrieb 17, z.B. einem Pneumatikantrieb. Zur Erlangung einer regelmässigen Spulenoberfläche und gleichzeitig zur Überprüfung der Oberflächengeschwindigkeit der Spulen 13 stehen diese beim Aufspulen in Anlage mit einer angetriebenen Tachowalze 19 in Reibkontakt. Die Tachowalze 19 verfügt vorzugsweise über einen elektrischen Antrieb 21 und einen Drehzahlmesser 23 zur Bestimmung der Umfangsgeschwindigkeit der Tachowalze 19.

Über der Tachowalze 19 ist eine Verlegevorrichtung 25 mit Fadenführern 27, die den einzelnen Spulen 13 zugeordnet sind, angebracht. Der Antrieb der Verlegevorrichtung 25 bzw. von dessen Fadenführer 27 erfolgt über einen Motor 29.

Eine schwenkbare Fadenumlenk- und Wechselvorrichtung 31 ist am Gehäuse der Spulmaschine 3 angelenkt und durch einen pneumatischen Antrieb 33 aus einer Ausgangs- oder Ruhestellung A über mehrere Zwischenstellungen B,C,D,G in eine Wechselstellung F und zurück in die Ruhestellung A verfahrbar.
Um einen konstanten Anpressdruck der Tachowalze 19 auf die Spulenoberflächen aufrechterhalten zu können, ist die Tachowalze 19 an einem Ausleger 35 gelagert, welcher in einer vertikalen Führung am Gehäuse der Spulmaschine 3 vertikal verfahrbar gelagert ist. Die Last des Armes 35 ist dabei auf pneumatisch oder hydraulisch betätigten Linearantrieben 37 abgestützt, welche von einer pneumatischen oder hydraulischen Druckquelle 38 gespiesen werden. Zur Überwachung des Anpressdruckes der Tachowalze 19 auf der Spulenoberfläche sind Drucksensoren 41, beispielsweise in den Lagerungen der Tachowalze 19, eingebaut.
Nebst den bereits erwähnten angetriebenen Elementen und deren antreibende Elemente sind an der Spulmaschine selbstverständlich weitere hier nicht erwähnte Bauteile vorhanden, deren Funktion für die Beschreibung der Erfindung nicht relevant ist.

Zur näheren Erläuterung des ersten Beispieles der Erfindung wird die Schwenkbewegung der Fadenwechselvorrichtung 31 als angetriebenes Element und deren pneumatischer Linearantrieb 33 als antreibendes Element herangezogen (Figur 2).
Aus einer Druckluftquelle 43 wird ein Magnetventil 45, das zum einen mit einer Rohrleitung 47 zum Linearantrieb 33 und zum anderen mit einer in der Spulmaschine 3 angeordneten elektronischen Steuerung 49 verbunden ist, gespeist. Der Bewegungsweg der Fadenwechselvorrichtung 31 wird bezüglich der Endstellungen A und F und - falls erwünscht - auch bezüglich der Zwischenstellungen B,C,D und E durch einen Wegsensor 51 überwacht. Die Überwachung des Bewegungsweges kann zusätzlich bezüglich des zeitlichen Verlaufes der Bewegung zwischen den Endstellungen A und F oder sämtlicher Zwischenstellungen B bis E erfolgen. Die Zwischenstellungen B bis E können Stationen sein, in denen die Fadenwechselvorrichtung 31 zeitweilig stillgesetzt wird, oder es können ausschliesslich Messstellen sein, die der Überwachung des Bewegungsweges bezüglich Ort und Zeit zwischen den Endstellungen A und F dienen. Der Wegsensor 51 besteht vorzugsweise aus berührungsfrei arbeitenden Sensorelementen (Linearpotentiometer oder dgl.), welche die gegenwärtige Stellung der Fadenwechselvorrichtung 31 erfassen können. Solche Sensorelemente sind im Handel erhältlich und werden nicht näher erläutert.
Der Wegsensor 51 ist mit einer Auswerteelektronik 53 verbunden, welche die erfassten Messwerte in elektrische Signale umwandelt.
Die Auswerteelektronik 53 ist weiter mit einer Vergleichselektronik 55 verbunden, die die Messwerte vom Wegsensor 51 mit den Sollwerten, die in einem Sollwertgeber 57 gespeichert sind, vergleicht. Der Sollwertgeber 57 seinerseits ist mit einem Trigger 59 verbunden. Die Ergebnisse der Vergleichselektronik 55 werden zur Verarbeitung an die Steuerung 49 weitergeleitet.
Von der Steuerung 49 führt eine Leitung zu einem Alarm 61, der eine optische oder akustische Anzeige oder Einrichtungen zur Abschaltung der Spulmaschine 3 aufweisen kann, eine weitere Leitung führt zu einem Speicher 63 (Memo) und von dort zu einem Display und/oder Drucker 65 für die Anzeige des Betriebszustandes und/oder weiterer Daten.

Der Bewegungsablauf der Fadenwechselvorrichtung 31 bezüglich des Weges und der Zeit hängt im ausgewählten und beschriebenen Beispiel von der Position des Revolvers 5 bzw. dem Durchmesser der vollen Spule 13 und der leeren Hülse 9 auf dem Revolver 5 ab. Für die Erklärung des Bewegungsablaufes der Fadenwechselvorrichtung 31 wird vorausgesetzt, dass der Schwenkvorgang des Revolvers 5 sowohl bezüglich Weg als auch bezüglich der Zeit exakt in der vorgegebenen Weise erfolgt. Eine entsprechende Weg-/Zeitüberwachung kann vorgesehen sein.

Anhand der Figur 3 werden die von der Steuerung 49 exakt zu der vorbestimmten Zeit an das Pneumatikventil 45 für die Druckluftspeisung des Linearantriebes 33 ausgesendeten (elektrischen) Logiksignale mit dem effektiv zurückgelegten Weg der Fadenwechselvorrichtung 31 (angetriebenes Element) verglichen. Die untere Graphik zeigt den Einschaltzeitpunkt t₁ (Sollwert) und den Schaltstrom I für das Pneumatikventil 45 (antreibendes Element) sowie zwei Zeitfenster (t₁ᵤ-t₁ₒ und t₂ᵤ-t₂ₒ), innerhalb welchen sich der Einschaltzeitpunkt t₁ und der Ausschaltzeitpunkt t₂ befinden. Die obere Graphik zeigt den effektiven Verlauf der Fadenwechselvorrichtung 31 (angetriebenes Element) bezüglich Weg und Zeit. Im Zeitpunkt tₒ, wenn der Wechsel einer vollen Spule 13 gegen eine leere Hülse 9 durch Drehen des Revolvers 5 eingeleitet wird, befindet sich die Fadenwechselvorrichtung 31 in der ausgeschwenkten, in gebrochenen Linien dargestellten Lage (Figur 2). Nach Ablauf der Zeit t₁ erhält das Pneumatikventil 45 von der Steuerung 49 durch Zufuhr von Strom zum Magnetventil den Befehl, den Linearantrieb 33 durch die Leitung 47 mit Druckluft zu versorgen. Infolge der Verzögerung der Druckfortpflanzung in der Leitung 47, einer allfälligen Dehnung der Leitung 47 und/oder Reibung zwischen den Kolben und dem Zylinder, beginnt die Fadenwechselvorrichtung 31 erst zum Zeitpunkt t₃ die Schwenkbewegung im Uhrzeigersinn. Wenn die Bewegung gemäss der gerade verlaufenden Kurve K in der oberen Graphik in der Figur 3 mit gleichbleibender Geschwindigkeit verläuft, erreicht das angetriebene Element zum Zeitpunkt t₄ den Endpunkt F der zurückzulegenden Wegstrecke. Der Zeitpunkt t₃ des Beginns der Bewegung spielt keine Rolle, wenn keine weiteren bewegten Elemente sich in der Bewegungsbahn der Fadenwechselvorrichtung bewegen. Davon wird im Beispiel ausgegangen. Wichtig ist der Zeitpunkt t₄, zu dem die Fadenwechselvorrichtung 31 ihr Ziel F erreicht. Im dargestellten Beispiel liegt t₄ innerhalb des Zeitfensters zwischen t₂ᵤ und t₂ₒ. Die Bewegung ist folglich plangemäss innerhalb der vorgegebenen Grenzen sowohl bezüglich des Weges (Endpunkt F) als auch der Zeit (t₂ᵤ-t₂ₒ) abgelaufen.

In den Graphiken gemäss Figur 4 erreicht das angetriebene Element, die Fadenwechselvorrichtung 31, den Endpunkt F erst kurz vor Ablauf der Zeit t₂ₒ. Die Ankunftszeit t₄ befindet sich damit wohl noch innerhalb des Zeitfensters t₂ᵤ und t₂ₒ, und ein Unterbruch der Maschine ist daher nicht nötig. Die Verzögerung der Ankunftszeit kann durch erhöhte Reibung im angetriebenen oder im antreibenden Element verursacht worden sein, so dass die Startzeit t₁ ausserhalb des Zeitfensters t₁ᵤ-t₁ₒ liegt. Durch eine zeitliche Vorverlegung des präzise bestimmbaren, da elektronisch gesteuerten Startpunktes t₁ auf t₁^{,}, der jedoch noch innerhalb des Zeitfensters liegen muss, kann die Ankunftszeit t₄ des angetriebenen Elementes wieder in den zentralen Bereich des Zeitfensters t₂ᵤ-t₂ₒ zurückgeführt werden (gestrichelte Linien). Die Steuerung 49 ist so ausgelegt, dass sie versucht, die Ankunftszeit t₄ möglichst in der Mitte des Zeitfensters t₂ᵤ-t₂ₒ zu halten. Bei einer Abweichung erfolgt die Rückführung in der Abweichung angemessenen Schritten. Die Grösse der Schritte kann z.B. proportional zur Grösse der festgestellten Abweichung gewählt werden (geschlossener Regelkreis mit Integralcharakter). Die Maschine läuft damit in einem optimalen Bereich, und eine Störungsmeldung tritt nur noch auf bei einem gravierenden Fehler, bei dem die Steuerung nicht mehr in der Lage ist, die Korrektur entsprechend gross zu machen (Grenze des Regelbereiches).
Selbstverständlich kann das Zeitfenster für die Startzeit der Bewegung nicht beliebig ausgedehnt werden, sondern muss ebenfalls innerhalb von Grenzen liegen. die sicherstellen, dass das angetriebene Element seine Bewegung nicht zu früh beginnt und allenfalls mit einem anderen Element, das sich dann noch im Bereich der Bahn des angetriebenen Elementes befindet, kollidiert. Die Grösse der Fenster hängt von verschiedenen Faktoren ab und ist für jedes Element individuell zu bestimmen. Die obere und untere Grenze dieser Fenster muss so gewählt sein, damit die Maschine funktionstüchtig bleibt. Abnützungserscheinungen oder erhöhte Reibung im angetriebenen Element lassen sich nach jedem Arbeitstakt korrigieren, solange der neue Startpunkt sich noch innerhalb des Zeitfensters t₁ᵤ-t₁ₒ befindet.

In der Darstellung gemäss Figur 5 hat die Bewegung des angetriebenen Elementes, hier wieder der Fadenwechselvorrichtung 31, zum vorbestimmten Zeitpunkt t₃ begonnen, jedoch länger gedauert, z.B. infolge erhöhter Reibung im Linearantrieb 33, und erst im Zeitpunkt t₄ den Endpunkt F des Bewegungsweges erreicht. t₄ liegt ausserhalb des Zeitfensters zwischen t₂ᵤ und t₂ₒ. Mit einer Korrektur des Startzeitpunktes t₃ um mindestens die Zeit (t₄-t₂ₒ), der jedoch immer noch innerhalb des Zeitfensters t₁ᵤ-t₁ₒ liegt, kann der Zeitpunkt des Erreichens der Endposition F wieder in das Zeitfenster t₂ᵤ-t₂ₒ hineingeschoben werden. In diesem Fall sollte die Maschine vorerst jedoch angehalten oder ein Alarmsignal abgegeben werden und die Ursache der Abweichung geklärt werden.

In der Ausgestaltung der Erfindung gemäss Figur 6 werden durch den Wegsensor 51 nicht nur die Anfangs- und Endpositionen A und F festgestellt, sondern auch die dazwischenliegenden C,D,E und F. Auf diese Weise lässt sich feststellen, ob die Bewegung des angetriebenen Elementes linear erfolgt, wie in den Figuren 3-5, oder ob der Bewegungsablauf nichtlinear ist und in vorbestimmter Weise erfolgt. Die in der Figur 6 dargestellte ausgezogene Kurve K1 liegt wohl bezüglich der Anfangs- und Endpunkte innerhalb der vorgegebenen Bereichsgrenzen X,Y. Sie berührt aber an einer Stelle beinahe die untere Bereichsgrenze Y. Es ist daher sehr wohl möglich, dass das angetriebene Element, in unserem Falle wiederum die Fadenwechselvorrichtung 31, an dieser Stelle, bezeichnet mit Pfeil P, mit einem anderen Element, beispielsweise mit der wegschwenkenden Spule 13 kollidiert. Analog zur Vorgehensweise in der Figur 4 kann die Kurve durch die Wahl eines früheren Startzeitpunktes t₁ innerhalb des Fensters t₁ᵤ-t₁ₒ nach links verschoben werden, ohne dass die Anfangs- und Endpunkte ausserhalb die gewünschten Bereiche fallen. Diese Verschiebung ist selbstverständlich nur innerhalb enger Grenzen möglich, da sonst von der Steuerung 49 infolge Abweichung ein Eintreffen des angetriebenen Elementes ausserhalb des Zeitfensters t₂ᵤ-t₂ₒ eine gegenläufige Korrektur eingeleitet wird.
Überschreitet die Kurve K2 (gestrichelt gezeichnet) die Bereichsgrenze Y, obwohl der Anfang und der Endpunkt innerhalb der entsprechenden Zeitfenster liegen, so wird durch die Steuerung ein Alarm- oder Stopsignal ausgelöst werden. Eine Korrektur bleibt in diesem Falle aus, da die Störung durch die Bedienungsperson behoben werden muss.

Aus dem Speicher 63 können die von der Steuerung 49 vorgenommene Korrektur oder Korrekturen aus den vergangenen Arbeitsabläufen abgerufen werden und anhand der auf dem Display oder auf einem Ausdruck ausgegebenen Daten direkt Rückschlüsse oder Mängel in den bewegten Elementen gezogen werden.

Bei den Beispielen wurde, wie bereits oben erklärt, stets davon ausgegangen, dass die übrigen, mit dem bewegten Element zusammenwirkenden Elemente der Maschine korrekt funktionieren. Es ist nun selbstverständlich möglich, weitere Elemente und Bauteile, z.B. den zeitlichen Ablauf der Drehung des Revolvers zu erfassen und, falls nötig, in analoger Weise zu korrigieren, wenn die Abweichungen innerhalb tolerabler Grenzen liegen.

Im zweiten Beispiel der Erfindung gemäss Figur 7 ist die Lage der Spulenhülse 107 bezüglich der Tacho- oder Reibwalze 119 mit einem Spalt S zwischen der Oberfläche der Tachowalze 119 und den bereits auf der Spulenhülse 107 befindlichen Fadenwindungen 130 dargestellt. Die Breite des Spaltes S muss zu Beginn des Spulvorganges in engen Grenzen stets gleich gross sein, um zu gewährleisten, dass einerseits beim Kontakt mit der Spulenoberfläche mit der Tachowalze ein synchroner Lauf der beiden Elemente erreicht wird und/oder anderseits der Kontakt zum im voraus bestimmten Zeitpunkt erfolgt. Die Drehzahl n_{S} der Spule 113 nimmt entsprechend der Zunahme ihres Durchmessers durch den auf ihr aufgespulten Faden 111 ab und ist rechnerisch derart ausgelegt, dass bei aufgefülltem Spalt S und beginnendem Kontakt der aussenliegenden Fadenlagen mit der Tachowalze 119 die Umfangsgeschwindigkeiten beider Elemente gleich sein sollte.

Bereits eine geringfügige Abweichung beta vom Sollwert des Winkels alpha des Revolvers 105 führt auch dazu, dass der Spulendurchmesser der Pakkung am Ende des Packungsaufbaus nicht dem vorgegebenen Wert entspricht, weil der Durchmesser durch den vom Ausleger zurückgelegten Weges während des Spulenaufbaus bestimmt wird.

Die Drehung des Revolvers 105 erfolgt durch einen Motor 104, an dessen Welle 157 ein Schneckenrad 106 aufgesetzt ist, das mit der Schnecke 108 auf dem Revolver 105 kämmt. Zur Erfassung des Drehwinkels des Revolvers 105 kann auf der Welle des Motors 104 ein Drehwinkel Erfassungsmittel 110 aufgesetzt sein. Eine Revolverdrehung beim Spulenwechsel entspricht 180°. Dieser 180°-Drehung des Revolvers 105 entsprechen beispielsweise tausend Impulse im Revolverdrehwinkel-Erfassungsmittel 110. Für eine Revolverdrehung zum Spulenwechsel wird der Antriebsmotor 104 solange angetrieben bis tausend Impulse gemessen werden. Dann wird der Motor 104 gestoppt. Durch Einflüsse, wie Reibung, Masse der Spule, Masse der Antriebselemente für den Revolver 105 (Motor 104), Getriebe, Spiel, Schneckenrad 106 etc., erhält der Antrieb wohl die vorgegebene Impulszahl aber der Revolver 105 kommt nicht zum geplanten Zeitpunkt und/oder an der gewünschten Stelle zum Stillstand. Es wird beispielsweise festgestellt, dass die aktuelle Ist- Position des Revolvers 105 um eine zehn Impulse entsprechende Wegstrecke über der idealen Endposition (Winkel alpha) zum Stillstand kommt, diese jedoch noch innerhalb eines vorgegebenen Fensters von beispielsweise + /- 20 Impulse liegt. Diese um zehn Impulse zu grosse Anzahl wird wird von einem Erfassungsmittel 154, das Teil der Steuerung 155 sein kann, als Abweichung erkannt, erfasst und in der Steuerung 155 gespeichert und bei der nächsten Revolverdrehung durch eine entsprechende Korrektur berücksichtigt Man hat also festgestellt, dass für eine genaue Positionierung des angetriebenen Elementes 105 die Sollimpulszahl 990 ist. Damit bei der folgenden Revolverdrehung die gewünschte Position erreicht wird, müssen von der Sollimpulszahl 990 noch die über der Sollposition liegenden zehn Impulse aus der ersten Drehung abgezählt werden, so dass für die zweite Revolverdrehung effektiv 980 Impulse notwendig sind. Die Zahl von 990 Impulsen bildet für den folgenden Ablauf die Basis für die Korrektur. Entsprechend bildet die Zahl von 988 Impulsen für den folgenden Ablauf die Basis für die Korrektur.

Bei der Messung nach der zweiten Revolverdrehzahl stellt die Revolverdrehwinkelerfassung fest, dass der Revolver 105 bei 992 Impulsen effektiv positioniert worden ist (Ist-Position). Bei der darauffolgenden Korrektur müssen folglich wiederum zwei Impulse weniger als Schaltweg eingesetzt werden und zudem die zuviel geschalteten zwei Impulse abgezogen werden. Mit anderen Worten: bei der dritten Revolverdrehung sind folglich 986 Impulse notwendig.
Anstelle der beschriebenen Impulse könnten auch Zeiteinheiten treten, während denen der Revolverantrieb eingeschaltet ist.

Je geringer die Abweichung nach dem Auslaufen des Revolvermotors 104 vom Sollwert liegt, umso geringer ist selbstverständlich die notwendige Korrektur. Auf diese kann im allgemeinen nicht verzichtet werden, da durch Spiel in den Antrieben Reibung etc. neue Korrekturen notwendig werden; im allgemeinen jedoch in geringerem Ausmass als zu Beginn.

Die Drehwinkelerfassung kann alternativ auch direkt am Revolver 105, beispielsweise auf dessen Achse 112, erfolgen.
Als Null- oder Anfangspunkt für die erste Messung kann ein fester, in den Drehweg des Revolvers 105 einrückbarer Anschlag oder Nocken 117 dienen, der an entsprechend angebrachten Ausnehmungen am Revolver 105 einzurasten bestimmt ist. Später im Betrieb ist der Nocken 117 selbstverständlich nicht eingerastet, um die Revolverdrehung zu ermöglichen. Analog zur Erfassung von Abweichungen von Drehwinkeln können selbstverständlich auch Abweichungen linearer Bewegungen erfasst, gespeichert und entsprechend beim darauffolgenden Takt korrigiert werden.
Alternativ zu einer Aufteilung in Impulse können auch Zeitintervalle und analoge Signale als Messeinheiten verwendet werden.

Das dritte Beispiel der Erfindung gemäss Figur 9 bezieht sich auf eine Bestimmung des Ortes am Ende einer Verschiebung eines angetriebenen Elementes und wird anhand des vertikal verlaufenden Bewegungsweges S des Auslegers 35 am Maschinengehäuse 1 in Figur 8 erläutert. Das Diagramm in Figur 9 zeigt die Auslegerposition bezüglich des Signales des Messystemes (Weg,Länge, Zeitintervalle).
Im Beispiel liefert ein induktives Längenmessystem 173 ein zur Auslegerbewegung proportionales Signal eines Stromes I gemäss den Kurven K1, K2, K3 in Figur 9. Sowohl der Nullpunkt als auch die Steilheit der Kurven ist vom Längenmessystem 173, wie es beispielsweise von AIP Wild unter der Bezeichnung IW251/200-0,5 hergestellt wird, unterschiedlich, d.h. die individuellen Werte jedes Gerätes streuen in einem bestimmten Toleranzbereich, der unter anderem auch von der Temperatur abhängig sein kann. Der "Nullpunkt" und die effektive Steilheit der Kurve werden wie folgt bestimmt: Die unterste Auslegerposition "u" ergibt den Nullpunkt des Systems. Diese Position ist so zu definieren, dass beispielsweise die am Ausleger 135 befestigte Tachowalze 19 bezüglich des Dornes 7, der sich in Spulposition befindet, durch einen Anschlag 170 eindeutig bestimmt ist. Diese Position wird bei der Montage der Maschine in einem engen Toleranzbereich eingestellt und während der ganzen Lebensdauer der Maschine nicht verändert. Die oberste Auslegerposition "o" ist ebenfalls bei der Montage der Maschine so definiert worden, dass der Ausleger 135 zwischen der untersten Position "u" (Anschlag 170) und der obersten Position "o" (Anschlag 172) einen genau definierten Weg s zurücklegt. Auch die oberste Position "o" bleibt während der gesamten Lebensdauer der Maschine unverändert. Diese beiden Positionen (unterste und oberste) bestimmen den Bezug des Ausgangssignales I zur Maschine (beispielsweise 5 mA für die unterste Position "u" und 15 mA für die oberste Position "o").

Die Initialisierung des Längenmessystems für die Messung des vom Ausleger 35 zurückgelegten Weges wird wie folgt durchgeführt: Bei jedem Maschinenstart wird der Ausleger 135 durch einen Hubantrieb 136 bis auf die unterste Position abgesenkt. Die unterste Position gilt dann als erreicht, wenn sich die Position des Auslegers 135 nicht mehr verändert. Nun erfolgt das Auslesen und Testen der Position "u" auf Plausibilität. Ist die Position "u" plausibel und liegt das Ausgangssignal innerhalb des vorgegebenen unteren Toleranzbandes (Iᵤₘᵢₙ - Iᵤₘₐₓ), so merkt sich die Steuerung diese unterste Position. Jetzt fährt der Ausleger 35 in die oberste Position "o". Die oberste Position gilt als erreicht, sobald sich die Lage des Auslegers 35 nicht mehr verändert. Auch hier wird wiederum ein Plausibilitätstest durchgeführt und der Wert des Ausgangssignales gespeichert.
Liegen die Signale des Längenmessystems 173, d.h. das obere uns das untere innerhalb der vorgegebenen Toleranzbänder (Iᵤₘᵢₙ - Iᵤₘₐₓ) und (Iₒₘᵢₙ - Iₒₘₐₓ), so kann die Maschine gestartet werden (Kurven K1 und K2). Liegt hingegen eines der Signale, wie es durch die Kurve K3 dargestellt ist, über dem unteren Toleranzband, z.B. wegen einer Temperaturänderung, so muss die Maschine gestoppt werden.
Analog zum ersten Beispiel der Erfindung erfolgt hier statt einer Verschiebung des Zeitpunktes des Ausgangssignales des antreibenden Elementes eine Verschiebung des Ausgangssignales I des Längenmessystemes 173. Nach dem Bestimmen von Iₒ und Iᵤ können schmalere Betriebstoleranzbänder über die über die Punkte Iₒ und Iᵤ gelegt werden.
Die Auslegerposition kann nach jedem Absenken des Auslegers 35 auf Plausibilität getestet werden, d.h. der Signalwert wird darauf getestet, ob er sich innerhalb des Betriebstoleranzbereiches befindet. Ein Plausibilitätstest in der obersten Auslegerposition erfolgt in der Regel nach jedem Start der Maschine, z.B. nach einem Fadenbruch etc.

Das Betriebstoleranzband der obersten Auslegerposition kann viel enger gewählt werden, da die oberste Position absolut unveränderlich ist, im Gegensatz zur untersten Position, die während des Spulbetriebes erreichbar ist. Die unterste Position ist mit den Toleranzen der Hülsen 9 und, falls mit einem Spalt angefahren wird, auch mit der Grösse des Spaltes behaftet.

Die Stetigkeit der Positionswerte zwischen den beiden Extremstellungen kann während der gesamten Spulreise untersucht werden. Es ist also nötig, dass jede ausgelesene Position innerhalb eines Toleranzbandes zur letzten liegen muss.

Das Längenmessystem 173 bzw. die Auswerteeinheit kann so selbst, wenn eine klar definierte Streckenlänge (Wegstrecke) und absolut definierte Lagen in den Endpositionen vorgegeben sind, die Steilheit der Kurve und deren Lage festzulegen.

Nebst den beschriebenen antreibenden und angetriebenen Elementen können auch andere bewegte Teile einer Spulmaschine bezüglich ihrer gegenseitigen Bewegungen in zeitlicher und örtlicher Hinsicht überwacht und korrigiert werden. Es ist insbesondere auch möglich, die axialen Auslenkungen des Fadens durch die Fadenwechselvorrichtung beim Spulenwechsel bezüglich der jeweiligen Lage der beiden Spulen und der Lage der Fadenwechselvorrichtung bezüglich des Bewegungsablaufes zu überwachen und zu korrigieren, um einerseits Kollisionen zu vermeiden und andererseits eine positionsgenaue Fadenführung zu erlangen.

Die Vorrichtung für die Überwachung und Korrektur zeitlicher und wegabhängiger Abläufe kann in der Maschinensteuerung 49 integriert und folglich dauernd im Einsatz sein. Sie kann aber auch in einem unabhängigen, über eine Schnittstelle 73 mit der Spulmaschine 3 verbindbaren Diagnose- und Einstellgerät 71 untergebracht sein, mit dem die Funktionsgenauigkeit der bewegten Elemente von Spulmaschinen in der Produktion oder in der Werkstatt kontrolliert und - falls nötig - korrigiert werden kann.
In beiden alternativen Ausführungen sind die Sensoren für die Aufnahme der Ist-Werte in der Spulmaschine angeordnet, und es ist auch ein Datenspeicher für die Speicherung gemessener Werte wie auch für die von einem unabhängigen Diagnose- und Einstellgerät übertragenen Daten und Korrekturwerte in der Spulmaschine integriert.
Das stationäre oder fahrbare Diagnose- und Einstellgerät kann folglich für die Auswertung und/oder eine Neueinstellung oder -berechnung von Parametern eingesetzt werden.

Generell sind das erfindungsgemässe Verfahren und die Vorrichtung geeignet, dort eingesetzt zu werden, wo komplexe Abläufe mit gegenseitigen Bewegungen mehrerer Aktorikelemente zu steuern sind. Solche Abläufe sind beispielsweise aus der EP-B-25128 und aus der EP-B-73930 bekannt.

## Patentansprüche

1. Verfahren zum automatischen Spulenwechsel auf einer Spulmaschine, bei dem nach Erreichen einer vorgebbaren Fadenmenge die volle Spule aus der Aufspulstellung in eine Entnahmestellung und eine leere Hülse aus der Wartestellung in Spulstellung gebracht werden
und der zulaufende Faden von der vollen Spulen an die leere Hülse übergeben wird
dadurch gekennzeichnet,
dass während des Spulenaufbaus und/oder des Spulenwechsels der Weg- und/oder der zeitliche Verlauf zwischen einem Ausgangspunkt und einem Endpunkt mindestens eines der am Verfahren beteiligten Elemente (31,105,135) der Spulmaschine (3) erfasst wird und bei Abweichungen vom Endpunkt der Verlauf innerhalb von vorgegebenen Grenzen des Endpunktes korrigiert wird, solange auch der Ausgangspunkt innerhalb von vorgegebenen Grenzen bleibt.

2. Verfahren nach Anspruch 1, dadurch gekennzeichnet, dass es sich bei einem beteiligten Element um einen sogenannten Revolver (105) handelt, bei dessen Drehung für den Spulenwechsel eine vorgegebene Anzahl Impulse oder Zeiteinheiten oder analoge Signale gezählt werden, wobei, falls der Revolver (105) nach der genannten vorgegebenen Anzahl Impulse, bzw. Zeiteinheiten, bzw. analogen Signale, nicht zum geplanten Zeitpunkt und/oder an der gewünschten Stelle, jedoch innerhalb vorgegebener, als Fenster benannter Grenzen, der zum Endpunkt gehörender Anzahl Impulse, bzw. Zeiteinheiten, bzw. analoger Signale, zum Stillstand gekommen ist, die genannten Abweichungen erkannt und als Korrektur für die folgende Drehung des Revolvers gespeichert werden.

3. Verfahren nach Anspruch 1, dadurch gekennzeichnet, dass es sich bei einem beteiligten Element um eine Fadenwechselvorrichtung (31) handelt, dessen Bewegung durch einen Wegsensor und einer Überwachung des zeitlichen Verlaufs bezüglich des Wegverlaufes zwischen dem Ausgangspunkt und dem Endpunkt überwacht wird, wobei der Endpunkt des Weges zeitlich innerhalb vorgegebener Zeitgrenzen erreicht werden soll und bei Nichterreichen entweder der Zeitstartpunkt innerhalb vorgegebener Grenzen, bei gleichbleibender Bewegungsgeschwindigkeit oder die Bewegungsgeschwindigkeit bei gleichbleibendem Zeitstartpunkt korrigiert wird.

4. Verfahren nach Anspruch 1, dadurch gekennzeichnet, dass falls der Weg- und/oder der Zeitverlauf sich nicht innerhalb der vorgegebenen Grenzen korrigieren lässt, wird ein Alarm und/oder eine Abschaltung der Maschine ausgelöst.

5. Verfahren nach Anspruch 3, dadurch gekennzeichnet, dass der Bewegungsablauf der Fadenwechselvorrichtung (31) bezüglich des Weges bzw. der Zeit von der Position des Revolvers bzw. dem Durchmesser der vollen Spule und der leeren Hülse abhängt.

6. Spulmaschine zum automatischen Aufspulen von Fäden, mit mindestens einem aus einem antreibenden Element (33,104,136) und einem angetriebenen Element (31,105,135) bestehenden Bauteil, wobei das antreibende Element dazu ausgebildet ist, das angetriebene Element in vorbestimmter Art und Weise bezüglich Zeit und/oder Weg von einem Ausgangspunkt zu einem Wegpunkt zu führen,
gekennzeichnet durch
eine Steuerung mit Mittel zum Steuern der antreibenden Elemente und Mittel zum Überwachen der angetriebenen Elemente bezüglich des Erreichens des Wegpunktes,
mit Einrichtungen zum Erfassen eines Ist-Wertes dieses Wegpunktes sowie, zum Vergleichen des genannten Ist-Wertes mit einem Soll-Wert des Wegpunktes und zum Erkennen einer Abweichung vom Soll-Wert des genannten Wegpunktes innerhalb vorgegebener Grenzen des Wegpunktes
und zum Korrigieren des genannten Wegpunktes des angetriebenen Elementes, solange der Ausgangspunkt innerhalb vorgegebener Grenzen bleibt.

7. Spulmaschine nach Anspruch 6, dadurch gekennzeichnet, dass das angetriebene Element ein sogenannter Revolver (105) ist und die genannten Einrichtungen zum Erfassen des genannten Ist-Wertes ein Drehwinkel-Erfassungsmittel (110) und zum Vergleichen des genannten Ist-Wertes mit dem genannten Soll-Wert und Erkennen der genannten Abweichung und zum genannten Korrigieren des Startpunktes, ein Impuls-Erfassungsmittel (154) und eine Steuerung (155) sind.

8. Spulmaschine nach Anspruch 6, dadurch gekennzeichnet, dass das angetriebene Element eine Fadenwechselvorrichtung (31) und die Einrichtung zum Erfassen des genannten Ist-Wertes ein Wegsensor (51), die Einrichtung zum Vergleichen des genannten Ist-Wertes und zum Erkennen der genannten Abweichung vom Soll-Wert und zum Korrigieren des genannten Startpunktes, eine elektronische Steuerung (49,53,55,57,59,63,65) ist.

9. Spulmaschine nach Anspruch 6, dadurch gekennzeichnet, dass ein Mittel (61) vorgesehen ist, um die Maschine zu stoppen, wenn das angetriebene Element (31,105,135) ausserhalb der vorgegebenen Grenzen des genannten Wegpunktes liegt.

10. Spulmaschine nach Anspruch 7, dadurch gekennzeichnet, dass anstelle eines Drehwinkel-Erfassungsmittels und Impulserfassungsmittels (110) ein Mittel zum Erfassen von Zeiteinheiten oder ein Mittel zum Erfassen analoger Signale vorgesehen ist.

11. Verfahren nach Anspruch 1, dadurch gekennzeichnet, dass es sich bei einem beteiligten Element um eine linear verschiebbare Tacho- oder Reibwalze (119) handelt, deren lineare Bewegung durch ein induktives Längenmesssystem (173) gemessen wird, indem ein zur Auslegerbewegung proportionales Signal eines Stromes (I) geliefert wird, und indem je für den Ausgangspunkt wie auch für den Endpunkt die genannten Grenzen am Ausgangspunkt und am Endpunkt festgelegt werden.

12. Spulmaschine nach Anspruch 6, dadurch gekennzeichnet, dass das angetriebene Element eine linear verschiebbare Tacho- bzw. Reibwalze (119) ist und die genannte Einrichtung zum Erfassen des genannten Ist-Wertes ein induktives Längenmesssystem (173) ist, welches Signale eines Stromes (I) abgibt, welche dem Ist-Wert der Lage der Reibwalze (119) entsprechen.

## Claims

1. A method for the automatic change of bobbins in a spooler, in which after reaching a predeterminable quantity of yarn the full bobbin is brought from the winding position to a removal position and an empty tube is brought from the waiting position to the winding position and the incoming yarn is transferred from the full bobbin to the empty tube, characterized in that during the building of the bobbin and/or the changing of the bobbin the course of path and/or time between a starting point and an end point of at least one of the elements (31, 105, 135) of the spooler (3) which is involved in the method is detected and in the case of deviations from the end point the course is corrected within predetermined limits of the end point as long as also the starting point remains within predetermined limits.

2. A method as claimed in claim 1, characterized in that the involved element concerns a so-called revolver (105) during whose rotation a predetermined number of pulses or units of time or analog signals are counted for the change of bobbin and, if the revolver (105) has not come to a standstill at the planned time and/or at the planned location after the said predetermined number of pulses or units of time or analog signals, but within predetermined limits, which are designated as windows, of the number of pulses or units of time or analog signals belonging to the end point, the said deviations are recognized and are stored as correction for the following rotation of the revolver.

3. A method as claimed in claim 1, characterized in that the involved element concerns a yarn changing apparatus (31) whose movement is monitored by a path sensor and by a monitoring of the temporal course with respect to the course of path between the starting point and the end point, with the end point of the path having to be reached in a temporal respect within predetermined time limits and, in the case of non-achievement, either the time starting point is corrected within predetermined limits by maintaining the speed of movement or the speed of movement is corrected by maintaining the time starting point.

4. A method as claimed in claim 1, characterized in that if the course of path and/or time cannot be corrected within the predetermined limits, an alarm and/or a cut-off of the machine is initiated.

5. A method as claimed in claim 3, characterized in that the course of movement of the yarn changing apparatus (31) depends with respect to path or time on the position of the revolver or the diameter of the full bobbin and the empty tube.

6. A spooler for the automatic winding of yarns, with at least one component consisting of a driving element (33, 104, 136) and a driven element (31, 105, 135), with the driving element being arranged to guide the driven element in a predetermined manner with respect to time and/or path from a starting point to a waypoint, characterized by a control unit with means for controlling the driving elements and means for monitoring the driven elements concerning the reaching of the waypoint, with devices for detecting an actual value of said waypoint and for comparing the said actual value with a setpoint value of the waypoint and for recognizing any deviation from the setpoint value of the said waypoint within predetermined limits of the waypoint and for correcting the said waypoint of the driven element as long as the starting point remains within predetermined limits.

7. A spooler as claimed in claim 6, characterized in that the driven element is a so-called revolver (105) and the said devices for detecting the said actual value are an angle-of-rotation detecting means (110) and a pulse detecting means (154) and a control unit (155) for comparing the said actual value with the said setpoint value and for recognizing the said deviation and for the said correction of the starting point.

8. A spooler as claimed in claim 6, characterized in that the driven element is a yarn changing apparatus (31) and the device for detecting the said actual value is a path sensor (51) and the device for comparing the said actual value and for recognizing the said deviation from the setpoint value and for correcting the said starting point is an electronic control unit (49, 53, 55, 57, 59, 63, 65).

9. A spooler as claimed in claim 6, characterized in that a means (61) is present to stop the machine if the driven element (31, 105, 135) lies outside of the predetermined limits of the said waypoint.

10. A spooler as claimed in claim 7, characterized in that a means for detecting units of time or a means for detecting analog signals is provided instead of an angle-of-rotation detecting means and a pulse detecting means (110).

11. A method as claimed in claim 1, characterized in that the involved element concerns a linearly displaceable tachometric or frictional roller (119) whose linear movement is measured by an inductive length measurement system (173) by supplying a signal of a current (I) which is proportional to the extension arm movement and the said limits are determined at the starting point and at the end point for the starting point as well as the end point, respectively.

12. A spooler as claimed in claim 6, characterized in that the driven element is a linearly displaceable tachometric or frictional roller (119) and the said device for the detection of the said actual value is an inductive length measurement system (173) which emits signals of a current (I) which correspond to the actual value of the position of the frictional roller (119).

## Revendications

1. Procédé servant au changement automatique des bobines d'un bobinoir, dans lequel, après avoir atteint une quantité de fil pouvant être donnée à l'avance, la bobine pleine est amenée depuis la position de bobinage dans une position d'extraction, et un bobinot vide est amené dans la position de bobinage, depuis la position d'attente,
et le fil arrivant est transféré depuis la bobine pleine sur le bobinot vide,
caractérisé par le fait que,
pendant la formation de la bobine et/ou pendant le changement de bobine, le déroulement du parcours et/ou le déroulement dans le temps compris entre un point de départ et un point de fin de course d'au moins un des éléments (31,105,135) du bobinoir (3) participant au procédé, sont enregistrés, et, lorsqu'il y a des déviations du point de fin de course, le déroulement à l'intérieur des limites prédéterminées du point de fin de course est corrigé, pour autant que le point de départ reste également à l'intérieur des limites prédéterminées.

2. Procédé selon revendication 1,
caractérisé par le fait que,
pour ce qui est de l'élément participant au procédé, il s'agit d'un revolver (105) ainsi nommé, pendant la rotation duquel, un nombre prédéterminé d'impulsions ou d'unités de temps ou de signaux analogigues est compté pour le changement de bobine, et où, dans le cas où le revolver (105), après ledit nombre prédéterminé d'impulsions, respectivement d'unités de temps, respectivement de signaux analogigues, n'est pas arrivé à l'arrêt au moment projeté et/ou à la positon désirée, cependant à l'intérieur des limites prédéterminées du nombre d'impulsions, respectivement d'unités de temps, respectivement de signaux analogigues, dénommées comme fenêtre, appartenant au point de fin de course, lesdites déviations sont reconnues et sont emmagasinées comme correction pour la rotation suivante du revolver.

3. Procédé selon revendication 1,
caractérisé par le fait que,
pour ce qui est de l'élément participant au procédé, il s'agit d'un dispositif échangeur de fil (31), dont le mouvement est supervisé par un détecteur de parcours et une surveillance du déroulement dans le temps, par rapport au déroulement du parcours entre le point de départ et le point de fin de course, et où, en ce qui concerne le temps, le point de fin de course du parcours doit être atteint à l'intérieur de limites de temps prédéterminées, et si ce n'est pas le cas, soit le moment du point de départ à l'intérieur des limites prédéterminées est corrigé, avec une vitesse de mouvement restant constante, ou bien la vitesse de mouvement est corrigée, avec un moment de point de départ restant constant.

4. Procédé selon revendication 1,
caractérisé par le fait que,
dans le cas où le déroulement du parcours et/ou le déroulement dans le temps ne se laissent pas corriger à l'intérieur des limites prédéterminées, une alarme et/ou une mise à l'arrêt de la machine sont déclenchées.

5. Procédé selon revendication 3,
caractérisé par le fait que,
en ce qui concerne le parcours respectivement le temps, le déroulement du mouvement du dispositif échangeur de fil (31) dépend de la position du revolver respectivement du diamètre de la bobine pleine et du bobinot vide.

6. Bobinoir servant à bobiner automatiquement des fils, avec au moins une partie de construction constituée d'un élément entraînant (33,104,136) et d'un élément entraîné (31,105,135), et où l'élément entraînant est formé de façon à ce qu'il guide l'élément entraîné depuis un point de départ vers un point du parcours, d'une manière prédéterminée en ce qui concerne le temps et/ou le parcours,
caractérisé par
un asservissement ayant des moyens pour commander les éléments entraînants et des moyens pour superviser les éléments entraînés, pour ce qui est de l'atteinte du point de parcours, avec des arrangements servant
à détecter une valeur effective dudit point de parcours, ainsi qu'à comparer ladite valeur effective avec une valeur de consigne du point de parcours,
et à reconnaître une déviation de la valeur de consigne dudit point de parcours, à l'intérieur des limites prédéterminées du point de parcours,
et à corriger ledit point de parcours de l'élément entraîné, tant que le point de départ reste à l'intérier des limites prédéterminées.

7. Bobinoir selon revendication 6,
caractérisé par le fait que
l'élément entraîné est un revolver (105) ainsi nommé, et ledit arrangement servant à détecter ladite valeur effective est un moyen de détection d'écart angulaire (110), et lesdits arrangements servant à comparer ladite valeur effective avec ladite valeur de sonsigne et à reconnaître ladite déviation, et servant à ladite correction du point de départ, sont un moyen de détection d'impulsion (154) et un asservissement (155).

8. Bobinoir selon revendication 6,
caractérisé par le fait que
l'élément entraîné est un dispositif échangeur de fil (31), et l'arrangement servant à détecter ladite valeur effective est un détecteur de parcours (51), l'arrangement servant à comparer ladite valeur effective, à reconnaître ladite déviation de la valeur de consigne et à corriger ledit point de départ, est un asservissement électronique (49,53,55,57,59,63,65).

9. Bobinoir selon revendication 6,
caractérisé par le fait
qu'un moyen (61) est prévu pour arrêter la machine, lorsque l'élément entraîné (31,105,135) est situé en dehors des limites prédéterminées dudit point de parcours.

10. Bobinoir selon revendication 7,
caractérisé par le fait que,
à la place d'un moyen de détection d'écart angulaire et d'un moyen de détection d'impulsions (110), un moyen est prévu pour détecter des unités de temps, ou pour détecter des signaux analogiques.

11. Procédé selon revendication 1,
caractérisé par le fait que,
pour ce qui est de l'élément participant au procédé, il s'agit d'un rouleau tachymétrique ou d'un rouleau de friction déplaçable linéairement (119), dont le mouvement linéaire est mesuré par un système inductif de mesure de longueur (173), en délivrant un signal d'un courant (I), proportionnel au mouvement d'un bras, et en déterminant, pour chaque point de départ comme pour chaque point de fin de course, lesdites limites au point de départ et au point de fin de course.

12. Bobinoir selon revendication 6,
caractérisé par le fait que
l'élément entraîné est un rouleau tachymétrique respectivement un rouleau de friction déplaçable linéairement (119), et ledit arrangement servant à détecter ladite valeur effective est un système inductif de mesure de longueur (173) qui émet des signaux d'un courant (I) qui correspondent à la valeur effective de la position du rouleau de friction (119).
